# EUROPÄISCHE PATENTSCHRIFT

(11) **EP 2 796 011 B1**
(45) Veröffentlichungstag und Bekanntmachung des Hinweises auf die Patenterteilung: **13.06.2018**
(21) Anmeldenummer: 12818498.3
(22) Anmeldetag: 18.12.2012
(51) Int. Cl.: H05B 41/295, H05B 41/298

(54) **BETRIEB VON LEUCHTMITTELN**
OPERATION OF LIGHTING MEANS
PROCÉDÉ PERMETTANT DE FAIRE FONCTIONNER UN MOYEN D'ÉCLAIRAGE

(30) Priorität: 23.12.2011 DE 102011089838; 15.03.2012 DE 102012204118
(43) Veröffentlichungstag der Anmeldung: 29.10.2014
(73) Patentinhaber: Tridonic GmbH & Co. KG, 6851 Dornbirn (AT)
(72) Erfinder: AUER, Hans, A-6850 Dornbirn (AT)
(74) Vertreter: Rupp, Christian
(86) Internationale Anmeldenummer: PCT/EP2012/075948
(87) Internationale Veröffentlichungsnummer: WO 2013/092586

(56) Entgegenhaltungen:
- EP-A1- 2 141 966
- WO-A2-2008/002685
- JP-A- 2001 244 093
- US-A- 5 770 925
- US-B1- 7 312 588

## Beschreibung

Die vorliegende Erfindung bezieht sich auf den Betrieb von Leuchtmitteln. Üblicherweise wird der Betrieb von Leuchtmitteln, insbesondere Gasentladungslampen, von einer Steuereinheit übernommen. Eine solche Steuereinheit weist unterschiedliche Anschlüsse auf, die jeweils zur Ausgabe von Steuersignalen oder zum Empfangen von Messsignalen oder anderen Rückführsignalen ausgelegt sind. Aus der WO 2008/002685 A2 ist eine Steuerschaltung für ein Vorschaltgerät für Fluoreszenzlampen bekannt.

Aus der EP 2 141 966 A1 ist ein Vorschaltgerät für Gasentladungslampen bekannt mit einem DC/DC Wandler.

Es ist Aufgabe der Erfindung, in effizienter Weise eine Steuerung bzw. Regelung oder eine Fehlerkennung beim Betrieb von Leuchtmitteln durchzuführen.

Diese Aufgabe wird erfindungsgemäß durch die Merkmale der unabhängigen Ansprüche 1 und 13 gelöst. Die abhängigen Ansprüche bilden den zentralen Gedanken der Erfindung besonders vorteilhaft weiter.

Ein erster Aspekt der Erfindung betrifft ein Verfahren zum Betrieb mindestens eines Leuchtmittels, wie beispielsweise einer Gasentladungslampe, ausgehend von einer vorzugsweise als Wechselrichter ausgebildeten getakteten Schaltreglerschaltung. -Ein Schalter der Schaltreglerschaltung wird von einem Steuersignal angesteuert. Das Steuersignal wird von einer Steuereinheit an einem Anschluss der Steuereinheit bereitgestellt. Dem Anschluss wird ein Messsignal, das einen elektrischen Parameter bzgl. des Betriebs des Leuchtmittels wiedergibt, zugeführt. Aus dem Messsignal, das von der Steuereinheit am Anschluss empfangen wird, wird der Typ des eingesetzten Leuchtmittels ermittelt und entsprechend mindestens einen an den Leuchtmitteltyp angepassten Betriebsparameter eingestellt.

In Zeitabschnitten, in denen der Schalter von der Steuereinheit nicht angesteuert wird, wird der Anschluss zum Empfangen von Signalen durch die Steuereinheit verwendet. Mit anderen Worten befindet sich dann die Steuereinheit in einem Empfangsmodus.

Somit kann mit dem vorgeschlagenen Betriebsverfahren die Anzahl der Anschlüsse der Steuereinheit reduziert werden.

Ein weiterer Aspekt betrifft eine Steuerschaltung bzw. Steuereinheit, insbesondere ASIC oder Mikrokontroller, die für ein solches Verfahren ausgelegt ist.

Ein weiterer Aspekt betrifft ein Betriebsgerät für Leuchtmittel, insbesondere für Gasentladungslampen, aufweisend eine solche Steuerschaltung bzw. Steuereinheit oder das für ein solches Verfahren ausgelegt ist.

Ein weiterer Aspekt der Erfindung betrifft eine Betriebsschaltung, insbesondere elektronisches Vorschaltgerät, zum Betrieb mindestens eines Leuchtmittels, ausgehend von einer vorzugsweise als Wechselrichter ausgebildeten getakteten Schaltreglerschaltung. Die Betriebsschaltung ist dazu ausgelegt, dass ein Schalter der Schaltreglerschaltung von einem Steuersignal angesteuert wird, wobei das Steuersignal von einer Steuereinheit an einem Anschluss der Steuereinheit bereitgestellt wird. Die Betriebsschaltung ist dazu ausgelegt, dass in Zeitabschnitten, in denen der Schalter von der Steuereinheit nicht angesteuert wird, der Anschluss zum Empfangen von Signalen durch die Steuereinheit verwendet wird. Dem Anschluss wird ein Messsignal, das einen elektrischen Parameter bzgl. des Betriebs des Leuchtmittels wiedergibt, zugeführt. Aus dem Messsignal, das von der Steuereinheit am Anschluss empfangen wird, wird der Typ des eingesetzten Leuchtmittels ermittelt und entsprechend mindestens einen an den Leuchtmitteltyp angepassten Betriebsparameter eingestellt.

Zu diesen verschiedenen Aspekten der Erfindung sind folgende vorteilhafte Ausgestaltungen vorgesehen.

Aus einem Signal bzw. Messsignal, das von der Steuereinheit am Anschluss empfangen wird, kann ein Fehlerzustand bzgl. des Betriebs des Leuchtmittels ermittelbar sein.

Der Fehlerzustand kann ein Wendelbruch oder ein Nicht-Einsetzen des Leuchtmittels oder eine fehlende Ankopplung des Leuchtmittels mit der Schaltreglerschaltung sein.

Der Anschluss kann über einen DC-Pfad mit dem Leuchtmittel verbunden sein. Bzw. der Anschluss kann mit einem vom Leuchtmittel gebildeten DC-Pfad verbunden sein.

Der DC-Pfad kann an der potentialhöheren Wendel und/oder an der potentialniedrigen Wendel des Leuchtmittels angeschlossen sein.

An den DC-Pfad kann eine Spannung, vorzugsweise Gleichspannung, angelegt sein.

Die an den DC-Pfad angelegte Spannung kann sich von einer Eingangsspannung der Schaltreglerschaltung unterscheidet.

Die an den DC-Pfad angelegte Spannung kann eine interne Spannung oder Strom der Steuereinheit sein.

Eine Änderung des Pegels des am Anschluss empfangenen Signals bzw. Messsignals kann von der Steuereinheit detektiert werden. Vorzugsweise können entsprechende Maßnahmen für den Betrieb des Leuchtmittels getroffen werden.

Der Pegel des am Anschluss empfangenen Signals bzw. Messsignals kann von der Steuereinheit mit einem Schwellenwert verglichen werden. Entsprechende Maßnahmen können für den Betrieb des Leuchtmittels vorzugsweise getroffen werden.

Der Anschluss kann erst zum Empfangen von Signalen freigegeben werden, wenn die Schaltreglerschaltung nicht getaktet bzw. nicht betrieben ist.

Die Schaltreglerschaltung kann einen von der Steuereinheit potentialgetrennten, vorzugsweise potentialhöheren Schalter und einen vorzugsweise potentialniedrigeren Schalter aufweisen. Der Anschluss zum Empfangen von Signalen kann zum Ansteuern des von der Steuereinheit potentialgetrennten Schalters dienen.

Die Schaltreglerschaltung kann einen von der Steuereinheit potentialhöheren Schalter und einen an Masse geschalteten potentialniedrigeren Schalter aufweisen. Der Anschluss zum Empfangen von Signalen kann zum Ansteuern des potentialhöheren Schalters dienen.

Weitere Vorteile, Eigenschaften und Merkmale der Erfindung sollen nunmehr Bezug nehmend auf die Figur erläutert werden.

Dabei zeigt Figur 1 eine schematische Darstellung eines Ausführungsbeispiels der Erfindung.

In Fig. 1 ist ein Ausführungsbeispiel eines Beleuchtungssystems 1 gemäß der vorliegenden Erfindung gezeigt. Das Beleuchtungssystems 1 umfasst in vorzugsweise dimmbares Betriebsgerät für Leuchtmittel. Als Leuchtmittel kommen z.B. Gasentladungslampen, insbesondere Leuchtstofflampen in Frage.

Das Beleuchtungssystem 1 ist von einer ersten Spannung Vbus gespeist. Diese erste Spannung ist z.B. eine Gleichspannung oder DC-Spannung. Eine derartige Gleichspannung kann als Busspannung bzw. Zwischenkreisspannung bereitgestellt werden. Hierfür wird eingangsseitig z.B. eine AC-Netzversorgungsspannung von einem AC-DC Wandler (nicht gezeigt) gleichgerichtet. Anschließend wird diese gleichgerichtete AC-Spannung von einer vorzugsweise mittels eines Schalters aktiv getakteten PFC (Power Factor Correction) Schaltung (nicht gezeigt) auf einen für den Betrieb des Leuchtmittels 4 geeigneten Pegel angepasst. Die gleichgerichtete AC-Spannung kann erhöht oder gesenkt werden. Vorzugsweise wird sie zum Betrieb von Gasentladungslampen zwischen 300 V und 400 V angehoben.

Diese Gleichspannung Vbus wird einem Wechselrichter 2 zugeführt, der im Ausführungsbeispiel der Fig. 1 als Halbbrücke realisiert ist. Alternativ kann der Wechselrichter 2 als Vollbrücke realisiert werden. Allgemein betrachtet ist der Wechselrichter 2 ein Schaltregler, der als Resonanzwandler ausgestaltet ist. Der Wechselrichter 2 erzeugt eine Wechselspannung mit durch eine Steuereinheit 5 einstellbarer Frequenz. Das Dimmen einer angeschlossenen Gasentladungslampe 4 kann durch Frequenzveränderung der erzeugten Wechselspannung und/oder durch Veränderung des Pegels der den Wechselrichter 2 versorgenden Gleichspannung Vbus erfolgen.

Der als Halbbrücke ausgestaltete Wechselrichter 2 umfasst zwei in Serie geschaltete Schalter S1, S2 abwechselnd an. Die Schalter S1, S2 sind vorzugsweise als Leistungstransistoren und insbesondere als MOSFET ausgebildet. Der Drain-Anschluss des ersten Schalters S1, der auch als potentialhöherer Schalter bezeichnet wird, ist mit der Gleichspannung Vbus verbunden. Der Source-Anschluss des potentialhöheren Schalters S1 ist mit dem Drain-Anschluss des zweiten Schalters S2, der auch als potentialniedriger Schalter bezeichnet wird, verbunden. Der Source-Anschluss des potentialniedrigen Schalters S2 ist schließlich an Masse angeschlossen.

Das Schalten der Schalter S1, S2 erfolgt in bekannter Weise durch die Steuereinheit 5, die als integrierte Schaltung (IC) und insbesondere als ASIC realisiert werden kann. Die Steuereinheit weist zwei Anschlüsse 11, 12, die zur Steuerung der jeweiligen Schalter S1, S2 dienen.

Am ersten Anschluss 11 wird von der Steuereinheit 5 ein erstes Steuersignal Vs1 erzeugt. Das erste Steuersignal Vs1 steuert in direkter oder indirekter Weise den Schalter S1. Am zweiten Anschluss 12 wird von der Steuereinheit 5 ein zweites Steuersignal Vs2 zur Ansteuerung des potentialniedrigen Schalters S2 bereitgestellt. Zwischen dem Gate-Anschluss und dem Source-Anschluss des potentialniedrigen Schalters S2 ist im Übrigen auch ein Widerstand vorgesehen. Die Form solcher Steuersignale Vs1, Vs2 ist an sich bekannt. So können diese Steuersignale Vs1, Vs2 z.B. als PWM-Signale ausgebildet sein. Fig. 1 zeigt ein Ausführungsbeispiel für eine indirekte Ansteuerung des Schalters S1, in dem zwischen dem Anschluss 11 und dem potentialhöheren Schalter S1 eine Zwischenschaltung 6 vorgesehen ist. Dieser Zwischenschaltung 6 dient prinzipiell dazu, eine Potentialtrennung zwischen Steuereinheit 5 und Schalter S1 herbeizuführen. Die Zwischenschaltung 6 umfasst einen Transformator L1, einem gegenüber dem Transformator L1 primärseitigen Kondensator C1 und einer sekundärseitigen Schaltung aufweisend eine Reihenschaltung aus der Sekundärwicklung des Transformators, einem Kondensator C2, einem Widerstand und einer Diode D1. Die Kathode der Diode D1 ist an dem Gate-Anschluss des Schalters S1 angeschlossen. In Parallel zu dieser Reihenschaltung ist ein Ausgangswiderstand geschaltet. Ein in Serie mit einem Widerstand geschaltete Transistor T ist ebenfalls parallel zu der Reihenschaltung angeordnet. Die Zwischenschaltung 6 ist optional und kann weggelassen werden. Allerdings fällt dann auch die Potentialtrennung weg.

An dem Knotenpunkt der beiden Schalter S1, S2 ist ein Lastkreis 13 angeschlossen, der einen Serienresonanzkreis 3 und das Leuchtmittel 4 aufweist. Der Serienresonanzkreis 3 besteht dabei aus einem ersten Kondensator C3, einer Spule L2, und einem zweiten Kondensator C4. Der erste Kondensator C3 ist ein Koppelkondensator, der den Lastkreis 13 kapazitiv an den Knotenpunkt des Wechselrichters 2 anschließt. Die Spule L2 und der zweite Kondensator C4 sind jeweils die Resonanzinduktivität und der Resonanzkondensator des Resonanzkreises 3. Die Entladungsstrecke des Leuchtmittels 4 ist parallel zum Resonanzkondensator C4 geschaltet.

Der resonante Ausgangskreis Serienresonanzkreis 3 bzw. Lastkreis 13 kann auch zusätzliche elektrische Bauelemente oder alternative Verschaltungen aufweisen. Mit dem resonanten Serienresonanzkreis 3 wird mindestens ein Leuchtmittel 4, insbesondere mindestens eine Gasentladungslampe betrieben. Weiterhin sind zwei Anschlüsse 7, 8 für eine erste Wendel bzw. Heizwendel des Leuchtmittels 4, und zwei Anschlüsse 9, 10 für eine zweite Wendel bzw. Heizwendel des Leuchtmittels 4 vorgesehen. Die erste oder obere oder potentialhöhere Wendel ist am Verbindungspunkt zwischen der Resonanzinduktivität L2 und dem Resonanzkondensator C4 angeschlossen. Die zweite oder untere oder potentialniedrigere Wendel ist an Masse angeschlossen. Zwischen den zwei Anschlüssen der zwei Wendeln ist jeweils eine Reihenschaltung aus einer Spule L3, L4 und einem Kondensator C5, C6 angeordnet. Somit kann z.B. in bekannter Weise eine Heizleistung in die Wendeln induktiv über die jeweilige Spule L3, L4 übertragen werden. Diese induktive Form der Übertragung einer Heizleistung wird insbesondere bei dimmbaren Betriebsschaltungen bevorzugt.

Die untere Heizwendel bzw. der Anschluss 9 für die untere Heizwendel ist über einen Spannungsteiler mit einer zweiten Spannung Vdd verbunden. Der Spannungsteiler ist dadurch gebildet, dass zwei Widerstände R1, R6 zwischen der zweiten Spannung Vdd und dem Anschluss 9 in Serie geschaltet sind.

Im Ausführungsbeispiel der Fig. 1 ist der Verbindungspunkt zwischen diesen zwei Widerständen R1, R6 mit dem ersten Anschluss 11 zur Steuerung des potentialhöheren Schalters S1 verbunden. Alternativ oder zusätzlich dazu kann dieser Verbindungspunkt am zweiten Anschluss 12 der Steuereinheit 5 zur Ansteuerung des potentialniedrigen Schalters S2 angeschlossen sein.

Durch den Spannungsteiler wird über die zwischen den Anschlüssen 9, 10 angebrachte untere Wendel des Leuchtmittels 4 und die Widerstände R6, R1 ein DC-Pfad bzw. ein Gleichstrom-Pfad 14 gebildet. Über diesen DC-Pfad 14 (oder auch DC-Erkennungspfad 14 genannt) kann erfasst werden, ob eine Leuchtmittelstörung bzw. ein Fehlerzustand vorliegt. Eine derartige Lampenstörung kann z.B. darin bestehen, dass ein Wendelbruch vorliegt, dass das Leuchtmittel nicht eingesetzt worden ist, oder dass das Leuchtmittel entnommen worden ist.

Da der parallel zur unteren Wendel angeordnete Kondensator C6 in einem solchen Störungsfall - z.B. Wendelbruch, Nicht-Einsetzen oder Entnahme des Leuchtmittels - keinen Gleichstrom durchfließen lässt, wird der DC-Pfad unterbrochen. Dadurch ergibt sich am Anschluss 11 über den Spannungsteiler eine andere Spannung, je nachdem ob eine funktionsfähige Wendel eingesetzt ist oder nicht. Befindet sich die am Anschluss 11 erfasste Spannung in einem bestimmten ersten vordefinierten Bereich, so kann auf einen Fehlerzustand geschlossen werden. Befindet sie sich in einem zweiten Spannungsbereich, so kann die Steuereinheit 5 auf das Vorhandensein eines Leuchtmittels 4 schließen und diese Erkenntnis für den weiteren Betrieb des Leuchtmittels 4 verwenden.

Es kann über den DC-Pfad am Anschluss 11 von der Steuereinheit 5 auch eine Erkennung des Heizdrahts bzw. des Leuchtmitteltyps durchgeführt werden, um daraus z.B. einzustellende Betriebsparameter vorzugsweise über eine entsprechende in der Steuereinheit 5 abgelegte Abgleichtabelle ableiten zu können. Es kann, wie bereits beschrieben, erkannt werden, ob überhaupt ein Leuchtmittel 4 eingesetzt ist. Alternativ kann auch erkannt werden, ob ein Leuchtmittel neu eingesetzt oder umgetauscht worden ist, z.B. wenn sich der Pegel am Anschluss 11 gegenüber einem früheren Zeitpunkt geändert hat. Erfindungsgemäß kann somit ein ASIC 5 sowohl den Hochpegel S1 wie auch den Niederpegelschalter S2 eines Halbbrücken-Wechselrichters 2, der den Lastkreis 13 mit der Gasentladungslampe 4 versorgt, ansteuern. Vorteilhafterweise kann gemäß der Erfindung die Anzahl der benötigten Pins 11, 12 des ASICs 5 verringert werden. Erfindungsgemäß wird ein einziger Pin 11 des ASICs 5 sowohl für die Erkennung der eingesetzten Lampe 4 wie auch zur Ansteuerung des Hochpegel-Schalters Sldes Halbbrücken-Wechselrichters 2 verwendet. Mittels dieses Pins 11 des ASICs 5 kann erfassen werden, ob eine Lampe 4 mit einer Wendel eingesetzt ist oder nicht, da insbesondere sich die Spannung an diesem Pin abhängig von eingesetzter Wendel oder nicht ändert.

Die Erkennung der eingesetzten Wendel erfolgt vorzugsweise in einem so genannten Standby-Zustand, in dem die Halbbrücke 2 nicht getaktet ist.

An dem Pin 11, der bei aktiver Halbbrücke 2 den Hochpegel-Schalter S1 ansteuert, ist ein DC-Pfad 14 hin zur Wendel der Gasentladungslampe 4 angeschlossen.

Eine Kombination des Niederpegel-Schalters S2 des Wechselrichters 2 mit einem DC-Erkennungspfad für eine eingesetzte Lampe 4 ist grundsätzlich auch möglich, hat aber nicht die Vorteile die beispielsweise die galvanische Trennung, die üblicherweise beim Hochpegel-Schalter S1 vorliegt.

Weiterhin kann optional ein Messwiderstand 15, in Fig. 1 gestrichelt dargestellt, zwischen Masse und NiederpegelSchalter S2 vorgesehen sein. Vorteilhaft ist es dann, den DC-Erkennungspfad 14 am Anschluss 11 für den Hochpegel-Schalter S1 anzusiedeln, da die Kombination des Niederpegel-Schalters S2 mit einem DC-Erkennungspfad einen stets durch den Messwiderstand 15 fließenden DC-Strom verursachen würde.

Der ASIC 5 kann natürlich neben den in Fig. 1 dargestellten beiden Pins 11, 12 (Ausgangssignal Lowpegel-Schalter, Ausgangssignal Highpegel-Schalter kombiniert mit DC-Erkennungspfad für die Lampe) noch weitere Pins aufweisen. Für die Erfindung ist vorrangig von Bedeutung, dass die Funktion "Lampe vorhanden" mit "Highpegel-Ansteuerung" an einem Pin des ASICs 5 kombiniert ist.

Intern sind in dem ASIC 5 unterschiedliche Spannungsreferenzen vorgesehen, entweder im Standby-Zustand, bei dem wie gesagt die Halbbrücke 2 nicht getaktet ist und somit über den DC-Pfad 14 eine Erkennung der Anwesenheit einer Lampe ausgeführt werden kann, bzw. für den Fall der Hochpegel-Ansteuerung der aktiv getakteten Halbbrücke 2.

Der DC-Erkennungspfad 14 kann auch nicht so wie in Fig. 1 dargestellt über die potenzialniedrige Wendel, sondern auch über die potenzialhöhere Wendel geführt werden, bzw. sogar über beide.

Die Spannung Vdd kann beispielsweise intern im ASIC 5 erzeugt werden.

Wenn die Lampenwendel eingesetzt ist, bildet die Lampenwendel zusammen mit dem Widerstand R1 und dem Widerstand R6 einen Spannungsteiler und somit den DC-Pfad 14, sodass sich bei eingesetzter Wendel eine andere Spannung an dem Erfassungspin 11 ergibt als bei fehlender Wendel.

Alternativ kann zur Erfassung des Vorhandenseins einer Wendel intern eine Stromquelle an dem Erfassungspin 11 (im Standby-Zustand) angeschaltet werden, sodass der DC-Strom nur bei vorliegender Wendel fließt.

Gemeinsamer Nenner beider Ausführungsformen ist indessen, dass die eingesetzte Wendel Teil eines DC-Pfads 14 zu dem Erfassungspin 11 hin bildet.

Es ist auch vorgesehen, dass weitere Erfassungsschaltungen und Fehlererfassungsschaltungen vorliegen, beispielsweise um zu erkennen, dass ein Wendel- oder anderer Lampenfehler vorliegt, während die Halbbrücke 2 betrieben ist.

Der ASIC 5 weist vorzugsweise wenigstens einen weiteren Pin auf, um bei noch nicht getakteter Halbbrücke 2 über eine Anlaufschaltung mit einem Widerstand außerdem von der Netzspannung versorgt zu werden.

Bei getakteter Halbbrücke 2 wird der ASIC 5 dann vorzugsweise ausgehend von der Mittelpunktspannung des Halbbrücken-Wechselrichters 2 versorgt.

Die Erfassung der Anwesenheit der Wendel bzw. die Erzeugung des Ausgangssignals für den Hochpegel-Schalter S1 findet in zeitlich getrennten Zeiträumen statt. Vorzugsweise ist der Zeitraum für die Erkennung der Anwesenheit der Wendel der Zeitraum, in der die Halbbrücke 2 nicht betrieben wird. Diese Ausgestaltung ist insbesondere dann vorteilhaft, wenn der Zeitraum, der bei aktiv betriebener Halbbrücke 2 und nicht eingeschaltetem Hochpegel-Schalter S1 verbleibt, für eine Erfassung zu kurz sein kann.

Die Steuereinheit ist insbesondere dazu ausgelegt, über den Anschluss 11 Steuersignale mit einem Pegel von z.B. 13V zu generieren, und Messsignale mit einem niedrigen Pegel von z.B. 3,3V zu empfangen.

Die Erfindung kann auch für Treiber für LED eingesetzt werden. Es kann bspw. ein resonanter Halbbrückenwandler genutzt werden. Dabei kann eine Anschluß-Erkennung erfolgen oder eine Information über die LED ausgelesen werden. Beispielsweise kann parallel zu der LED ein Kodierelement angeordnet sein. Das Kodierelement kann durch einen Widerstand oder auch DIP Schalter gebildet werden. Der Wert des Widerstandes oder die eingestellte Kombination des DIP Schalters kann somit als Information wie beispielsweise Binning-, Nominalstrom- oder Farb-Information über die LED ausgelesen werden.

### Bezugszeichenliste:

- 1: Beleuchtungssystem
- 2: Wechselrichter
- 3: Serienresonanzkreis
- 4: Gasentladungslampe
- 5: Steuereinheit
- 6: Zwischenschaltung für den potentialhöheren Schalter
- 7, 8: Anschlüsse für eine erste Wendel der Gasentladungslampe
- 9, 10: Anschlüsse für eine zweite Wendel der Gasentladungslampe
- 11: Anschluss der Steuereinheit zur Steuerung des potentialhöheren Schalters und zur Erfassung der Anwesenheit einer Wendel
- 12: Anschluss der Steuereinheit zur Steuerung des potentialniedrigen Schalters
- 13: Lastkreis
- 14: DC-Pfad
- 15: Messwiderstand
- C1, C2: Kondensator der Zwischenschaltung 6
- C3, C4: Kondensator des Serienresonanzkreises 3
- C5, C6: Kondensator des Lastkreises 13
- D1: Diode der Zwischenschaltung 6
- L1: Transformator der Zwischenschaltung 6
- L2: Spule des Serienresonanzkreises 3
- L3, L4: Spule des Lastkreises 13
- R1, R6: Widerstand des DC-Pfads
- S1: potentialhöherer Schalter des Wechselrichters 2
- S2: potentialniedriger Schalter des Wechselrichters 2
- T: Transistor der Zwischenschaltung 6
- Vbus: erste Gleichspannung
- Vdd: zweite Gleichspannung
- Vs1: Steuerungssignal für den potentialhöheren Schalter S1
- Vs2: Steuerungssignal für den potentialniedrigen Schalter S2

## Patentansprüche

1. Verfahren zum Betrieb mindestens eines Leuchtmittels (4), ausgehend von einer getakteten Schaltreglerschaltung (2), wobei
• ein Schalter (S1, S2) der Schaltreglerschaltung von einem Steuersignal (VS1, VS2) angesteuert wird, wobei das Steuersignal (VS1, VS2) von einer Steuereinheit an einem Anschluss (11) der Steuereinheit bereitgestellt wird, und
• in Zeitabschnitten, in denen der Schalter (S1, S2) von der Steuereinheit (5) nicht angesteuert wird, der Anschluss (11) zum Empfangen mindestens eines Signals durch die Steuereinheit (5) verwendet wird,
**dadurch gekennzeichnet,**
• **dass** das mindestens ein Signal ein Messsignal ist, das einen elektrischen Parameter bzgl. des Betriebs des Leuchtmittels (4) wiedergibt,
• wobei aus dem Messsignal der Typ des eingesetzten Leuchtmittels (4) ermittelt und entsprechend mindestens einen an den Leuchtmitteltyp angepassten Betriebsparameter eingestellt wird.

2. Verfahren nach Anspruch 1, wobei der Anschluss (11) über einen DC-Pfad (14) mit dem Leuchtmittel verbunden ist bzw. wobei der Anschluss mit (11) einem vom Leuchtmittel (14) gebildeten DC-Pfad verbunden ist.

3. Verfahren nach Anspruch 2, wobei an den DC-Pfad (14) eine Gleichspannung (Vdd) angelegt ist.

4. Verfahren nach Anspruch 3, wobei die an den DC-Pfad (14) angelegte Gleichspannung (Vdd) sich von einer Eingangsspannung (Vbus) der Schaltreglerschaltung (2) unterscheidet.

5. Verfahren nach Anspruch 3 oder Anspruch 4, wobei die an den DC-Pfad (14) angelegte Gleichspannung (Vdd) eine interne Spannung oder Strom der Steuereinheit (5) ist.

6. Verfahren nach einem der vorigen Ansprüche, wobei eine Änderung eines Pegels des am Anschluss (11) mindestens einen empfangenen Signals von der Steuereinheit (5) detektiert wird.

7. Verfahren nach einem der vorigen Ansprüche, wobei ein Pegel des am Anschluss (11) mindestens einen empfangenen Signals von der Steuereinheit (5) mit einem Schwellenwert verglichen wird.

8. Verfahren nach einem der vorigen Ansprüche, wobei der Anschluss (11) dann zum Empfangen vom mindestens einen Signal freigegeben wird, wenn die Schaltreglerschaltung (2) nicht getaktet bzw. nicht betrieben ist.

9. Verfahren nach einem der vorigen Ansprüche, wobei die Schaltreglerschaltung (2) einen von der Steuereinheit (5) potentialhöheren Schalter (S1) und einen an Masse geschalteten potentialniedrigeren Schalter (S2) aufweist, und der Anschluss (11) zum Empfangen vom mindestens einen Signal zum Ansteuern des potentialhöheren Schalters (S1) dient.

10. Verfahren nach einem der Ansprüche 1 bis 8, wobei die Schaltreglerschaltung (2) einen von der Steuereinheit (5) potentialgetrennten potentialhöheren Schalter (S1) und einen potentialniedrigeren Schalter (S2) aufweist, und der Anschluss (11) zum Empfangen vom mindestens einen Signal zum Ansteuern des von der Steuereinheit potentialgetrennten potentialhöheren Schalters (S1) dient.

11. Verfahren nach Anspruch 1, wobei das Leuchtmittel eine LED ist, und wobei das mindestens ein Signal über ein Kodierelement parallel zur LED ausgelesen wird.

12. Verfahren nach Anspruch 11, bei dem das Kodierelement eine Binning-, Nominalstrom- oder Farb-Information über die LED wiedergibt.

13. Betriebsschaltung zum Betrieb mindestens eines Leuchtmittels (4), aufweisend eine Steuereinheit (5) und eine getaktete Schaltreglerschaltung (2) wobei
• die Steuereinheit (5) dazu ausgelegt ist, ein Steuersignal (VS1, VS2) zur Ansteuerung eines Schalters (S1, S2) der Schaltreglerschaltung (2) an einem Anschluss (11) der Steuereinheit (5) bereitzustellen, und
• die Steuereinheit (5) ferner ausgelegt ist, in Zeitabschnitten, in denen der Schalter (S1, S2) nicht angesteuert wird, den Anschluss (11) zum Empfang mindestens eines Signals zu verwenden,
**dadurch gekennzeichnet,**
• **dass** das mindestens ein Signal ein Messsignal ist, das einen elektrischen Parameter bzgl. des Betriebs des Leuchtmittels (4) wiedergibt,
• wobei die Steuereinheit (5) ferner ausgelegt ist, aus dem Messsignal den Typ des eingesetzten Leuchtmittels (4) zu ermitteln und entsprechend mindestens einen an den Leuchtmitteltyp angepassten Betriebsparameter einzustellen.

14. Betriebsschaltung nach Anspruch 13, die als Treiber für LEDs ausgebildet ist.

15. Betriebsschaltung nach Anspruch 13 oder Anspruch 14, bei der die getaktete Schaltreglerschaltung (2) ein resonanter Halbbrückenwandler ist.

## Claims

1. A method for operating at least one light means (4) based on a clocked switched-mode regulator circuit (2), wherein
• a switch (S1, S2) of the switched-mode regulator circuit is controlled by a control signal (VS1, VS2), wherein the control signal (VS1, VS2) is provided by a control unit at a connection (11) of the control unit, and
• in time segments, in which the switch (S1, S2) is not controlled by the control unit (5), the connection (11) is used by the control unit (5) to receive at least one signal,
**characterized in**
• **that** the at least one signal is a measurement signal, which reflects an electrical parameter with respect to the operation of the light means (4),
• wherein from the measurement signal the type of the light means (4) used is determined and accordingly at least one operating parameter adapted to the type of light means is set.

2. A method according to Claim 1, wherein the connection (11) is connected via a DC path (14) with the light means, wherein the connection is connected with (11) a DC path formed by the light means (14).

3. A method according to Claim 2, wherein a direct voltage (Vdd) is applied to the DC path (14).

4. A method according to Claim 3, wherein the direct voltage (Vdd) applied to the DC path (14) differs from an input voltage (Vbus) of the switched-mode regulator circuit (2).

5. A method according to Claim 3 or Claim 4, wherein the direct voltage (Vdd) applied to the DC path (14) is an internal voltage or current of the control unit (5).

6. A method according to any one of the preceding claims, wherein a change of a level of the at least one signal received at the connection (11) is detected by the control unit (5).

7. A method according to any one of the preceding claims, wherein a level of the at least one signal received at the connection (11) is compared by the control unit (5) with a threshold value.

8. A method according to any one of the preceding claims, wherein the connection (11) is then enabled to receive at least one signal, if the switched-mode regulator circuit (2) is not clocked or not operated.

9. A method according to anyone of the preceding claims, wherein the switched-mode regulator circuit (2) has a higher potential switch (S1) galvanically isolated from the control unit (5) and a lower potential switch (S2) connected to ground, and the connection (11) is used to receive at least one signal for controlling the higher potential switch (S1).

10. A method according to any one of Claims 1 to 8, wherein the switched-mode regulator circuit (2) has a higher potential switch (S1) galvanically isolated from the control unit (5) and a lower potential switch (S2), and the connection (11) is used to receive at least one signal for controlling the higher potential switch (S1) galvanically isolated from the control unit.

11. A method according to Claim 1, wherein the light means is a LED, and wherein the at least one signal is read via a coding element parallel to the LED.

12. A method according to Claim 11, in which the coding element reflects binning-, nominal current- or color information about the LED.

13. An operating circuit for operating at least one light means (4), having a control unit (5) and a clocked switched-mode regulator circuit (2), wherein
• the control unit (5) is designed to provide a control signal (VS1, VS2) for controlling a switch (S1, S2) of the switched-mode regulator circuit (2) at a connection (11) of the control unit (5), and
• the control unit (5) is also designed to use the connection (11) in timed segments, in which the switch (S1, S2) is not controlled, to receive at least one signal,
**characterized in**
• **that** the at least one signal is a measurement signal, which reflects an electrical parameter with respect to the operation of the light means (4),
• wherein the control unit (5) is also designed to determine from the measurement signal the type of the light means (4) used and accordingly to set at least one operating parameter adapted to the type of the light means.

14. An operating circuit according to Claim 13, which is designed as a driver for LEDs.

15. An operating circuit according to Claim 13 or Claim 14, in which the clocked switched-mode regulator circuit (2) is a resonant half-bridge converter.

## Revendications

1. Procédé de commande d'au moins un moyen d'éclairage (4), à partir d'un circuit régulateur de commutation cadencé (2)
• un commutateur (S1, S2) du circuit régulateur de commutation étant contrôlé par un signal de commande (VS1, VS2), le signal de commande (VS1, VS2) étant généré par une unité de commande au niveau d'une borne (11) de l'unité de commande et
• dans les intervalles de temps pendant lesquels le commutateur (S1, S2) n'est pas contrôlé par l'unité de commande (5), la borne (11) étant utilisée pour la réception d'au moins un signal par l'unité de commande (5),
**caractérisé en ce que**
• l'au moins un signal est un signal de mesure qui reproduit un paramètre électrique concernant le fonctionnement du moyen d'éclairage (4),
• moyennant quoi, à partir du signal de mesure, le type de moyen d'éclairage (4) utilisé est déterminé et au moins un paramètre de fonctionnement adapté au type de moyen d'éclairage est réglé.

2. Procédé selon la revendication 1, la borne (11) étant reliée par l'intermédiaire d'une ligne DC (14) avec le moyen d'éclairage ou la borne (11) étant reliée avec une ligne DC formée par le moyen d'éclairage (14).

3. Procédé selon la revendication 2, une tension continue (Vdd) étant appliquée à la ligne DC (14).

4. Procédé selon la revendication 3, la tension continue (Vdd) appliquée à la ligne DC (14) étant différente d'une tension d'entrée (Vbus) du circuit régulateur de commutation (2).

5. Procédé selon la revendication 3 ou la revendication 4, la tension continue (Vdd) appliquée à la ligne DC (14) étant une tension ou un courant interne de l'unité de commande (5).

6. Procédé selon l'une des revendications précédentes, une modification d'un niveau de l'au moins un signal reçu au niveau de la borne (11) étant détectée par l'unité de commande (5).

7. Procédé selon l'une des revendications précédentes, un niveau de l'au moins un signal reçu au niveau de la borne (11) étant comparé par l'unité de commande (5) avec une valeur seuil.

8. Procédé selon l'une des revendications précédentes, la borne (11) étant libérée pour la réception d'au moins signal lorsque le circuit régulateur de commande (2) n'est pas cadencé ou n'est pas utilisé.

9. Procédé selon l'une des revendications précédentes, le circuit régulateur de commutation (2) comprenant un commutateur (S1) à potentiel plus élevé que l'unité de commande (5) et un commutateur (S2) branché à la masse et à potentiel plus bas et la borne (11) permet la réception d'au moins un signal pour la commande du commutateur (S1) à potentiel plus élevé.

10. Procédé selon l'une des revendications 1 à 8, le circuit régulateur de commutation (2) comprenant un commutateur (S1) à potentiel plus élevé, isolé galvaniquement de l'unité de commande (5) et un commutateur (S2) à potentiel plus bas, et la borne (11) permet la réception d'au moins un signal pour la commande du commutateur (S1) à potentiel plus élevé et isolé galvaniquement de l'unité de commande.

11. Procédé selon la revendication 1, le moyen d'éclairage étant une LED et l'au moins un signal étant lu par l'intermédiaire d'un élément de codage parallèle à la LED.

12. Procédé selon la revendication 11, dans lequel l'élément de codage reproduit une information de « binning », de courant nominal ou de couleur par l'intermédiaire de la LED.

13. Circuit de commande pour la commande d'au moins un moyen d'éclairage (4), comprenant une unité de commande (5) et un circuit régulateur de commutation (2) cadencé,
• l'unité de commande (5) étant conçue pour générer un signal de commande (VS1, VS2) pour la commande d'un commutateur (S1, S2) du circuit régulateur de commutation (2) à une borne (11) de l'unité de commande (5) et
• l'unité de commande (5) étant en outre conçue pour utiliser, pendant les intervalles de temps pendant lesquels le commutateur (S1, S2) n'est pas contrôlé, la borne (11) pour la réception d'au moins un signal
**caractérisé en ce que**
• l'au moins un signal est un signal de mesure qui reproduit un paramètre électrique concernant le fonctionnement du moyen d'éclairage (4),
• l'unité de commande (5) étant en outre conçue pour déterminer, à partir du signal de mesure, le type de moyen d'éclairage (4) utilisé et pour régler au moins un paramètre de fonctionnement adapté au type de moyen d'éclairage.

14. Circuit de commande selon la revendication 13, qui est conçu comme un pilote pour des LED.

15. Circuit de commande selon la revendication 13 ou la revendication 14, dans lequel le circuit régulateur de commutation (2) cadencé est un convertisseur à demi-pont résonant.
